# FASCICULE DE BREVET EUROPEEN

(11) **EP 2 469 650 B1**
(45) Date de publication et mention de la délivrance du brevet: **18.05.2016**
(21) Numéro de dépôt: 11306777.1
(22) Date de dépôt: 26.12.2011
(51) Int. Cl.: H01Q 3/10, H01P 1/06, H01Q 21/06

(54) **Dispositif d'émission radiofréquence**
Funksendevorrichtung
Radiofrequency transmission device

(30) Priorité: 27.12.2010 FR 1005126
(43) Date de publication de la demande: 27.06.2012
(73) Titulaire: Thales, 92200 Neuilly Sur Seine (FR)
(72) Inventeur: Brasile, Jean-Pierre, 92704 Colombes (FR); Tchoffo Talom, Friedman, 92704 Colombes (FR); Sirot, Patrick, 92704 Colombes (FR)
(74) Mandataire: Jacobson, Claude

(56) Documents cités:
- EP-A1- 0 649 182
- EP-A1- 1 542 310
- JP-A- 4 256 205
- JP-A- 63 189 001
- JP-U- 60 163 802
- US-A- 4 675 681

## Description

La présente invention concerne un dispositif d'émission radiofréquence, du type d'émission comportant :
- une source de rayonnement électromagnétique ;
- une antenne de type réseau ayant un axe d'émission ; et
- un conduit de guidage du rayonnement électromagnétique de la source à l'antenne,
l'antenne étant rotative par rapport à la source de rayonnement autour d'un axe, lequel axe est décalé angulairement de l'axe d'émission et le conduit de guidage comportant un premier guide d'onde s'étendant suivant l'axe de rotation de l'antenne et lié rigidement à l'antenne.

On connait des dispositifs d'émission radiofréquence de très forte puissance comportant une antenne alimentée par une source de rayonnement électromagnétique, constituée par exemple d'un magnétron de forte puissance.

L'antenne est en général rigidement connectée à la source de rayonnement électromagnétique, elle-même rigidement connectée à son alimentation haute tension. Il n'est donc pas possible de modifier la direction d'émission de l'antenne sans faire tourner l'ensemble du dispositif.

Afin de changer la direction d'émission d'une antenne d'un dispositif d'émission, il est connu également par ailleurs de rendre déplaçable l'antenne par rapport à la source de rayonnement au moyen d'un support mobile et motorisé rendant ainsi nécessaire l'existence d'un conduit de guidage ou guide d'onde déformable angulairement pour l'acheminement du flux électromagnétique de la source à l'antenne. La déformation du guide d'onde nécessite l'usage de mécanismes complexes d'autant que le flux doit être guidé sous vide. Les articulations assurant la déformation du guide d'onde sont souvent à l'origine de phénomènes de claquage et ne sont donc pas adaptés aux très fortes puissances ni aux très grands débattements.

Le document US 4 862 185, au même titre que les documents JP 63 1890011 A, JP 60163802 U et JP 4 256205 A, décrit un système de pointage pour lequel le faisceau principal rayonné est susceptible de décrire un cône de révolution autour d'un axe de rotation. Cependant, le système proposé comprenant une antenne émettrice intégrant un réflecteur, reste peu compacte et mal adapté aux fortes puissances.

Ce problème a été partiellement résolu dans le document US 6 259 415 dans le cas d'une antenne réseau à l'aide d'un dépointage fixe du faisceau rayonné par rapport à l'axe de l'antenne et un joint tournant vertical permettant au faisceau de décrire un cône de révolution autour de l'axe vertical. Toutefois, le système proposé comporte un dispositif mécanique permettant un débattement mécanique de l'antenne de ± 25° nécessitant une liaison coaxiale souple pour alimenter l'antenne réseau. Un tel système n'est pas adapté aux fortes puissances en raison des limitations en claquage d'une telle liaison.

L'invention a pour but de proposer un dispositif d'émission radiofréquence permettant d'être utilisé dans un agencement où la direction du champ rayonné par l'antenne est mobile angulairement, en réduisant les risques de claquage.

A cet effet, l'invention a pour objet un dispositif d'émission radiofréquence du type précité, dans lequel l'antenne est rotative autour d'un axe auxiliaire décalé angulairement de l'axe de rotation de l'antenne.

Suivant des modes particuliers de réalisation, le dispositif d'émission radiofréquence comporte l'une ou plusieurs des caractéristiques suivantes prises seules ou en combinaison :
- le conduit de guidage comporte un second guide d'onde s'étendant suivant l'axe auxiliaire connecté à la source de rayonnement électromagnétique et au premier guide d'onde ;
- le conduit de guidage comporte un coude d'ouverture angulaire fixe reliant le premier guide d'onde et le second guide d'onde ;
- l'axe de rotation de l'antenne forme un axe de révolution de l'antenne ;
- l'axe de rotation de l'antenne et l'axe auxiliaire sont concourants ;
- le dispositif comporte un joint tournant reliant suivant l'axe de rotation de l'antenne deux tronçons consécutifs coaxiaux du premier guide d'onde ;
- le conduit de guidage est adapté afin que le rayonnement électromagnétique se propage de la source à l'antenne selon un mode transverse magnétique TM₀₁ ; et
- le dispositif comporte un convertisseur de mode en sortie de la source ou en entrée de l'antenne de sorte que le rayonnement électromagnétique se propage selon le mode transverse magnétique TM₀₁ de la source à l'antenne.

L'invention sera mieux comprise à la lecture de la description qui va suivre, donnée uniquement à titre d'exemple et faite en se référant à la figure unique annexée, qui est une vue en perspective d'un dispositif d'émission d'ondes radiofréquence selon l'invention.

Le dispositif d'émission 10 illustré sur la figure constitue une arme microonde propre à émettre, dans une direction déterminée T-T, un champ électromagnétique destiné à perturber ou détruire tout dispositif comportant de l'électronique.

Ce dispositif 10 comporte une source de rayonnement électromagnétique 12 dans le domaine radiofréquence constituée d'un tube de forte puissance et d'une antenne émettrice 14 reliée à la source 12 par un guide d'onde 16.

La source de rayonnement est de forte puissance, de plusieurs centaines de mégawatts, par exemple un magnétron, un MILO pour « Magnetically Insulated Line Oscillator » en anglais, un carcinotron ou un klystron relativiste.

L'antenne émettrice 14 est comporte une surface d'émission plane 21, sur laquelle est réparti un ensemble d'éléments d'antenne propres à créer un champ cohérent suivant la direction T-T par addition des champs élémentaires, en phase dans la direction considérée, des différents éléments d'antenne.

Dans l'exemple considéré, l'antenne émettrice 14 est de révolution et présente un axe de révolution X-X constituant une normale à la surface d'émission 21. Par exemple, l'antenne est une antenne de type réseau à lignes de transmission radiale, à fentes ou de type 'reflect array'.

En outre, l'antenne émettrice 14 est propre à émettre suivant la direction T-T décalée angulairement d'un angle θ fixe par rapport à l'axe de révolution X-X de l'antenne 14. De préférence, l'angle θ entre l'axe de révolution X-X et l'axe d'émission T-T de l'antenne 14 est sensiblement égal à 45°.

Chaque élément d'antenne est formé d'une source rayonnante fixe par rapport à la surface d'émission 21. Suivant le type d'antenne réseau retenu, ces sources sont des hélices ou des fentes. La position et la géométrie des sources rayonnantes sont calculées de façon connue pour obtenir la loi d'illumination et l'angle de dépointage souhaités.

A titre d'exemple, le dépointage de l'antenne est réalisé selon le document US 6 259 415.

On conçoit qu'avec un tel agencement, une onde cohérente est produite par l'addition des ondes électromagnétiques élémentaires produites par chaque élément d'antenne. L'onde cohérente se propage suivant la direction T-T formant un angle θ prédéfini par rapport à la normale de la surface d'émission 21. Selon l'invention, le conduit de guidage 16 comporte un premier 22 et un second 24 guides d'onde reliés par un coude d'ouverture angulaire fixe 26. Les premier et second guides d'onde 22, 24 sont chacun rectilignes et sont adaptés pour propager le rayonnement électromagnétique de la source 12 à l'antenne 14.

Le premier guide d'onde 22 est suivant l'axe de révolution X-X de l'antenne à laquelle il est relié rigidement. De plus, le premier guide d'onde est propre à tourner globalement autour de l'axe de révolution X-X en étant entraîné par un premier moteur non représenté.

Le mode de propagation dans le guide est transverse magnétique de type TM₀₁. Un tel mode est le mode naturel produit par des tubes de puissance tels que le MILO ou le carcinotron. Pour le cas où le mode de sortie du tube envisagé est d'une autre nature, l'antenne 14 comporte en regard du second guide d'onde 22 un cône métallique propre à modifier le mode de propagation du flux électromagnétique, afin d'obtenir un mode transverse magnétique de type TM₀₁. Le mode TM₀₁ présente en effet l'avantage d'un champ électrique et d'un champ magnétique axial nul sur les parois, ce qui permet la mise en place de joint tournant sans risque de claquage même à forte puissance.

En outre, le second guide d'onde 24 est connecté à la source de rayonnement électromagnétique. Le second guide d'onde 24 s'étend suivant un autre axe Z-Z et est propre à tourner globalement autour de cet axe Z-Z en étant entraîné par un second moteur non représenté. L'axe de l'antenne X-X et l'autre axe Z-Z sont concourants. Dans l'exemple considéré, l'axe Z-Z est vertical.

Le dispositif d'émission comporte deux joints tournants rotatifs placés sur les premier et second guides d'onde. Un premier joint tournant 22A est disposé suivant l'axe X-X, entre deux tronçons consécutifs coaxiaux 22B, 22C du premier guide d'onde.

De même, le second joint tournant 24A est disposé suivant l'axe Z-Z, entre deux tronçons consécutifs 24B, 24C du second guide d'onde.

Chaque joint tournant est formé par deux tronçons coaxiaux consécutifs connectés par un roulement à billes.

On comprend ainsi que l'antenne 14 est propre à tourner globalement à la fois autour de son axe de révolution X-X et autour de l'autre axe Z-Z.

Le dispositif d'émission radiofréquence selon l'invention est en outre dépourvu d'autres articulations formant des degrés de libertés angulaires entre la source 12 et l'antenne 14 réduisant ainsi les risques de claquage.

En fonctionnement, dans un tel dispositif d'émission, le flux électromagnétique est généré par la source de rayonnement électromagnétique. Il se propage jusqu'à l'antenne 14 grâce au conduit de guidage 16 tout d'abord selon l'axe Z-Z dans le second guide d'onde 24 puis selon l'axe de révolution de l'antenne X-X dans le premier guide d'onde 22. L'onde électromagnétique est ensuite émise selon la direction d'émission T-T de l'antenne décalée angulairement d'un angle θ de l'axe de révolution X-X de l'antenne. Dans le cas où l'antenne 14 est alimentée sur un autre mode que le mode TM₀₁, le convertisseur de mode modifie le mode de propagation du flux électromagnétique émis par l'alimentation de l'antenne afin d'obtenir le mode TM₀₁.

Le premier guide d'onde 22 tourne globalement autour de l'axe de révolution X-X par l'actionnement du premier moteur.

On comprend que la direction d'émission T-T de l'onde électromagnétique décrit un cône dont la génératrice forme un angle θ avec l'axe de révolution X-X de l'antenne par la rotation du premier guide d'onde.

De plus, le second guide d'onde 24 tourne globalement autour de l'autre axe Z-Z par l'actionnement du second moteur entraînant ainsi en rotation l'ensemble formé par le premier guide d'onde et l'antenne.

On comprend qu'un tel agencement permet d'émettre une onde électromagnétique sur 360° de façon simple et performante.

En outre, le volume du débattement de l'antenne, qui généralement est de grande dimension afin d'avoir un grand gain, est ainsi fortement limité ce qui est un grand avantage pour les systèmes aéroportés équipés d'un tel dispositif d'émission.

## Revendications

1. Dispositif d'émission (10) comportant :
- une source (12) de rayonnement électromagnétique ;
- une antenne de type réseau (14) ayant un axe d'émission (T-T) ; et
- un conduit de guidage (16) du rayonnement électromagnétique de la source (12) à l'antenne (14),
l'antenne (14) étant rotative par rapport à la source de rayonnement (12) autour d'un axe (X-X), lequel axe (X-X) est décalé angulairement de l'axe d'émission (T-T) et le conduit de guidage (16) comportant un premier guide d'onde (22) s'étendant suivant l'axe (X-X) de rotation de l'antenne (14) et lié rigidement à l'antenne (14),
le dispositif étant **caractérisé en ce que** l'antenne est rotative autour d'un axe auxiliaire (Z-Z) décalé angulairement de l'axe (X-X) de rotation de l'antenne.

2. Dispositif d'émission selon la revendication 1, **caractérisé en ce que** le conduit de guidage comporte un second guide d'onde (24) s'étendant suivant l'axe auxiliaire (Z-Z) connecté à la source de rayonnement électromagnétique (12) et au premier guide d'onde (22).

3. Dispositif d'émission selon la revendication 1 ou 2, **caractérisé en ce que** le conduit de guidage (16) comporte un coude (26) d'ouverture angulaire fixe reliant le premier guide d'onde (22) et le second guide d'onde (24).

4. Dispositif d'émission selon l'une quelconque des revendications 1 à 3, **caractérisé en ce que** l'axe (X-X) de rotation de l'antenne forme un axe de révolution de l'antenne.

5. Dispositif d'émission selon l'une quelconque des revendications 1 à 4, **caractérisé en ce que** l'axe (X-X) de rotation de l'antenne et l'axe auxiliaire (Z-Z) sont concourants.

6. Dispositif d'émission selon l'une quelconque des revendications 1 à 5, **caractérisé en ce qu'**il comporte un joint tournant reliant suivant l'axe de rotation de l'antenne deux tronçons consécutifs coaxiaux du premier guide d'onde (22).

7. Dispositif d'émission selon l'une quelconque des revendications 1 à 6, **caractérisé en ce que** le conduit de guidage (16) est adapté afin que le rayonnement électromagnétique se propage de la source (12) à l'antenne (14) selon un mode transverse magnétique TM₀₁.

8. Dispositif d'émission selon la revendication 7, **caractérisé en ce qu'**il comporte un convertisseur de mode en sortie de la source (12) ou en entrée de l'antenne (14) de sorte que le rayonnement électromagnétique se propage selon le mode transverse magnétique TM₀₁ de la source (12) à l'antenne (14).

## Patentansprüche

1. Emissions-Vorrichtung (10), aufweisend:
- eine Quelle (12) elektromagnetischer Strahlung,
- eine Antenne vom Netztyp (14), die eine Emissionsachse (T-T) hat, und
- eine Leitung zum Führen (16) der elektromagnetischen Strahlung von der Quelle (12) zu der Antenne (14),
wobei die Antenne (14) relativ zu der Strahlungs-Quelle (12) um eine Achse (X-X) drehbar ist, welche Achse (X-X) zu der Emissionsachse (T-T) winkelverlagert ist, und wobei die Leitung zum Führen (16) einen ersten Wellenleiter (22) aufweist, der sich entlang der Dreh-Achse (X-X) der Antenne (14) erstreckt und fest mit der Antenne (14) verbunden ist, wobei die Vorrichtung **dadurch gekennzeichnet ist, dass** die Antenne um eine Hilfsachse (Z-Z) drehbar ist, die zu der Dreh-Achse (X-X) der Antenne winkelverlagert ist.

2. Emissions-Vorrichtung gemäß Anspruch 1, **dadurch gekennzeichnet, dass** die Leitung zum Führen einen zweiten Wellenleiter (24) aufweist, der sich entlang der Hilfsachse (Z-Z) erstreckt und der mit der Quelle elektromagnetischer Strahlung (12) und dem ersten Wellenleiter (22) verbunden ist.

3. Emissions-Vorrichtung gemäß Anspruch 1 oder 2, **dadurch gekennzeichnet, dass** die Leitung zum Führen (16) ein Knie (26) fixer Winkelöffnung aufweist, das den ersten Wellenleiter (22) und den zweiten Wellenleiter (24) verbindet.

4. Emissions-Vorrichtung gemäß irgendeinem der Ansprüche 1 bis 3, **dadurch gekennzeichnet, dass** die Dreh-Achse (X-X) der Antenne eine Umdrehungsachse der Antenne bildet.

5. Emissions-Vorrichtung gemäß irgendeinem der Ansprüche 1 bis 4, **dadurch gekennzeichnet, dass** die Dreh-Achse (X-X) der Antenne und die Hilfsachse (Z-Z) konvergent sind.

6. Emissions-Vorrichtung gemäß irgendeinem der Ansprüche 1 bis 5, **dadurch gekennzeichnet, dass** sie eine Drehgelenk aufweist, das entlang der Dreh-Achse der Antenne zwei aufeinanderfolgende koaxiale Abschnitte des ersten Wellenleiters (22) verbindet.

7. Emissions-Vorrichtung gemäß irgendeinem der Ansprüche 1 bis 6, **dadurch gekennzeichnet, dass** die Leitung zum Führen (16) derart angepasst ist, dass sich die elektromagnetische Strahlung von der Quelle (12) zur Antenne (14) ausbreitet gemäß einem transversalen magnetischen Modus TM₀₁.

8. Emissions-Vorrichtung gemäß Anspruch 7, **dadurch gekennzeichnet, dass** sie einen Modus-Konverter am Ausgang der Quelle (12) oder am Eingang der Antenne (14) aufweist, sodass die elektromagnetische Strahlung sich gemäß dem transversalen magnetischen Modus TM₀₁ von der Quelle (12) zur Antenne (14) ausbreitet.

## Claims

1. An emitting device (10) comprising:
- an electromagnetic radiation source (12);
- an antenna of the array type (14) having an emitting axis (T-T); and
- a conduit (16) for guiding the electromagnetic radiation from the source (12) to the antenna (14),
the antenna (14) being able to rotate relative to the radiation source (12) around an axis (X-X), said axis (X-X) being angularly offset from the emitting axis (T-T), and in that the guiding conduit (16) comprises a first waveguide (22) extending along the axis of rotation (X-X) of the antenna (14) and rigidly connected to the antenna (14),
the device being **characterized in that** the antenna rotates around an auxiliary axis (Z-Z) angularly offset from the axis (X-X) of rotation of the antenna.

2. The emitting device according to claim 1, **characterized in that** the guiding conduit comprises a second waveguide (24) extending along the auxiliary axis (Z-Z) connected to the electromagnetic radiation source (12) and to the first waveguide (22).

3. The emitting device according to claim 1 or 2, **characterized in that** the guiding conduit (16) comprises a fixed angular opening bend (26) connecting the first waveguide (22) and the second waveguide (24).

4. The emitting device according to any one of claims 1 to 3, **characterized in that** the axis of rotation (X-X) of the antenna forms an axis of revolution of the antenna.

5. The emitting device according to any one of claims 1 to 4, **characterized in that** the axis of rotation (X-X) of the antenna and the auxiliary axis (Z-Z) are intersecting.

6. The emitting device according to any one of claims 1 to 5, **characterized in that** it comprises a rotary joint connecting two consecutive coaxial sections of the first waveguide (22) along the axis of rotation of the antenna.

7. The emitting device according to any one of claims 1 to 6, **characterized in that** the guiding conduit (16) is adapted so that the electromagnetic radiation propagates from the source (12) to the antenna (14) according to a magnetic transverse mode TM₀₁.

8. The emitting device according to claim 7, **characterized in that** it comprises a mode converter at the outlet of the source (12) or at the inlet of the antenna (14) such that the electromagnetic radiation propagates according to the magnetic transverse mode TM₀₁ from the source (12) to the antenna (14).
